# FASCICULE DE BREVET EUROPEEN

(11) **EP 3 162 241 B1**
(45) Date de publication et mention de la délivrance du brevet: **04.04.2018**
(21) Numéro de dépôt: 15191840.6
(22) Date de dépôt: 28.10.2015
(51) Int. Cl.: A44C 5/24

(54) **FERMOIR DÉPLOYANT POUR BRACELET**
KLAPPBARER VERSCHLUSS FÜR ARMBAND
OPENING CLASP FOR BRACELET

(43) Date de publication de la demande: 03.05.2017
(73) Titulaire: Patek Philippe SA Genève, 1204 Genève (CH)
(72) Inventeur: LE GALL, Eric, 1260 Nyon (CH); NEGATY, Alexandre, 1233 Bernex (CH)
(74) Mandataire: Micheli & Cie SA

(56) Documents cités:
- CH-A2- 708 822
- CH-A5- 693 160
- CN-U- 202 172 951
- DE-A1-102013 102 662
- DE-B3-102010 023 179

## Description

La présente invention concerne un fermoir déployant pour bracelet, en particulier pour bracelet de montre.

On connaît par le brevet CH 693160 un fermoir déployant comprenant une lame de base sur laquelle peuvent se rabattre deux lames pivotantes. Deux languettes s'étendent le long de la lame de base. L'extrémité libre de chacune de ces languettes définit un poussoir et des moyens d'accrochage qui coopèrent avec des moyens d'accrochage correspondants des lames pivotantes pour verrouiller ces dernières sur la lame de base. Une pression exercée simultanément sur les deux poussoirs déverrouille les lames pivotantes et permet l'ouverture du fermoir.

Ce fermoir est relativement simple à fabriquer et comporte peu de pièces. Il présente néanmoins un inconvénient, à savoir que le verrouillage de l'une des lames pivotantes sur la lame de base peut entraîner un déverrouillage de l'autre lame pivotante si cette dernière n'est pas en même temps tenue par l'utilisateur.

La présente invention vise à proposer un fermoir déployant qui remédie à cet inconvénient tout en restant simple à fabriquer et assembler.

A cette fin, il est prévu un fermoir déployant pour bracelet comprenant :
- une lame de base,
- des première et deuxième lames pivotantes articulées respectivement aux deux extrémités de la lame de base et pouvant se rabattre sur la lame de base,
- au moins un premier élément de verrouillage et au moins un deuxième élément de verrouillage associés à la lame de base,
- au moins un troisième élément de verrouillage associé à la première lame pivotante et agencé pour coopérer avec l'au moins un premier élément de verrouillage pour verrouiller la première lame pivotante sur la lame de base,
- au moins un quatrième élément de verrouillage associé à la deuxième lame pivotante et agencé pour coopérer avec l'au moins un deuxième élément de verrouillage pour verrouiller la deuxième lame pivotante sur la lame de base,
- au moins un poussoir agencé pour agir sur l'au moins un premier élément de verrouillage et l'au moins un deuxième élément de verrouillage afin de déverrouiller les lames pivotantes, et
- un ressort de rappel de l'au moins un poussoir, le ressort, l'au moins un premier élément de verrouillage et l'au moins un deuxième élément de verrouillage faisant partie d'une même pièce monolithique,
caractérisé en ce que le ressort comprend des première et deuxième parties serpentines portant respectivement l'au moins un premier élément de verrouillage et l'au moins un deuxième élément de verrouillage, ces première et deuxième parties serpentines étant reliées par au moins une partie de liaison coopérant avec l'au moins un poussoir.

De préférence, le ressort est sous la forme d'une courbe fermée.

De préférence également, le ressort est plan.

De préférence encore, les première et deuxième parties serpentines sont symétriques.

Le ressort peut être situé dans un logement de la lame de base, logement qui peut être fermé par un couvercle.

Dans des exemples de réalisation, l'au moins un poussoir comprend des premier et deuxième poussoirs situés de part et d'autre de la lame de base, l'au moins un premier élément de verrouillage comprend des éléments de verrouillage associés respectivement aux premier et deuxième poussoirs et agencés pour coopérer avec des éléments de verrouillage respectifs de l'au moins un troisième élément de verrouillage, et l'au moins un deuxième élément de verrouillage comprend des éléments de verrouillage associés respectivement aux premier et deuxième poussoirs et agencés pour coopérer avec des éléments de verrouillage respectifs de l'au moins un quatrième élément de verrouillage.

Avantageusement, les premier et deuxième poussoirs sont agencés pour pouvoir buter l'un contre l'autre afin de limiter leur course et la déformation du ressort.

L'au moins un premier élément de verrouillage et l'au moins un deuxième élément de verrouillage peuvent être des ergots, et l'au moins un troisième élément de verrouillage et l'au moins un quatrième élément de verrouillage peuvent être des creux formés dans les lames pivotantes.

De préférence, le ou chaque poussoir est une pièce distincte de la pièce monolithique.

D'autres caractéristiques et avantages de la présente invention apparaîtront à la lecture de la description détaillée suivante faite en référence aux dessins annexés dans lesquels :
- la figure 1 est une vue en perspective de dessus d'un fermoir déployant selon un mode de réalisation préférentiel de l'invention en position ouverte ;
- la figure 2 est une vue en perspective de dessus du fermoir déployant selon le mode de réalisation préférentiel de l'invention en position fermée ;
- la figure 3 est une vue en perspective de dessous du fermoir déployant selon le mode de réalisation préférentiel de l'invention en position ouverte ;
- la figure 4 est une vue en perspective de dessous du fermoir déployant selon le mode de réalisation préférentiel de l'invention en position fermée, montrant de manière éclatée des éléments associés à une lame de base ;
- la figure 5 est une vue en perspective montrant un détail de la figure 1 ;
- la figure 6 est une vue en perspective d'un ensemble d'éléments associés à la lame de base.

En référence aux figures 1 à 3, un fermoir déployant pour bracelet, en particulier pour bracelet de montre, selon un mode de réalisation préférentiel de l'invention, comprend une lame de base 1 aux extrémités de laquelle sont articulées, par des charnières 2, 3, deux lames pivotantes 4, 5 rabattables sur la lame de base 1. L'extrémité libre de chaque lame pivotante 4, 5 est munie de moyens d'attache à un brin du bracelet. Dans l'exemple représenté, ces moyens d'attache comprennent une moitié de couvercle 6 articulée à la lame pivotante 4, 5 par une charnière 7, et une barrette 8 pour bracelet tenue par la moitié de couvercle 6, les deux moitiés de couvercle 6 se rejoignant lorsque les lames pivotantes 4, 5 sont rabattues sur la lame de base 1 comme montré à la figure 2.

Les lames pivotantes 4, 5 sont ajourées. La lame de base 1 est elle aussi ajourée dans des zones 9 mais elle est pleine dans sa partie centrale 10. Un évidement 11 formé dans la surface inférieure de la partie centrale 10 (cf. figure 4) constitue toutefois un logement qui reçoit une pièce monolithique 12. La pièce monolithique 12 définit un ressort 13 en forme de courbe plane fermée et des ergots de verrouillage 14 à 17 formés sur le flanc du ressort 13. Le logement 11 contenant la pièce monolithique 12 est fermé par un couvercle 18 fixé à la lame de base 1 par des vis 19 reçues dans des protubérances internes 20 du logement 11. Les deux parois latérales du logement 11 correspondant aux côtés longitudinaux de la lame de base 1 comportent des ouvertures 21 (cf. figures 4 et 5) à travers lesquelles passent les ergots de verrouillage 14 à 17, permettant à ceux-ci de faire saillie à l'extérieur de la lame de base 1. Lesdites parois latérales comportent en outre d'autres ouvertures 22 pour le passage de deux poussoirs 23, 24 de part et d'autre de la lame de base 1, poussoirs dont le ressort 13 constitue le ressort de rappel.

Ainsi, ces poussoirs 23, 24 peuvent être actionnés par l'utilisateur pour rétracter les ergots de verrouillage 14 à 17, le ressort 13 ramenant les poussoirs 23, 24 dans leur position de repos dès que la pression exercée par les doigts de l'utilisateur disparaît. Les ergots de verrouillage 14 à 17 sont agencés pour s'engager dans des creux de verrouillage 25 à 28 pratiqués dans les lames pivotantes 4, 5. Plus précisément, lorsque les lames pivotantes 4, 5 sont rabattues contre la lame de base 1, une pression exercée sur les moitiés de couvercle 6 (cf. figure 2) fait d'abord se rétracter les ergots de verrouillage 14 à 17 contre l'action du ressort 13, puis dès que les creux de verrouillage 25 à 28 se trouvent en regard des ergots de verrouillage 14 à 17, ces derniers s'engagent dans les creux de verrouillage 25 à 28 sous l'action du ressort 13 pour verrouiller les lames pivotantes 4, 5 contre la lame de base 1. Pour permettre leur rétraction, les ergots de verrouillage 14 à 17 présentent chacun un plan incliné 29 avec lequel coopère un plan incliné 30 de la lame pivotante 4, 5 concernée. Le ressort 13 est de préférence précontraint dans le logement 11 afin qu'une force minimale soit nécessaire pour commencer la rétraction des ergots de verrouillage 14 à 17. A partir de la position fermée du fermoir (cf. figure 2), une pression simultanée sur les poussoirs 23, 24 désengage les ergots de verrouillage 14 à 17 des creux de verrouillage 25 à 28, permettant à l'utilisateur d'ouvrir (de déployer) le fermoir pour qu'il retrouve sa position illustrée aux figures 1 et 3.

Comme on peut le voir sur la figure 6, la pièce monolithique 12 est symétrique par rapport à un premier plan perpendiculaire au plan de la pièce 12 et passant par l'axe commun de translation des poussoirs 23, 24, ainsi que par rapport à un deuxième plan perpendiculaire au plan de la pièce 12 et audit premier plan. Le ressort 13 comprend deux parties serpentines symétriques 31, 32 reliées par deux parties de liaison 33, 34. Par le terme « serpentine » on entend que les parties 31, 32 comprennent chacune au moins un coude, et de préférence plusieurs coudes changeant alternativement l'orientation de la lame formant le ressort 13. La partie de liaison 33 relie une première extrémité 35 de la partie serpentine 31 à une première extrémité 36 de la partie serpentine 32. La partie de liaison 34 relie la deuxième extrémité 37 de la partie serpentine 31 à la deuxième extrémité 38 de la partie serpentine 32. Deux ergots de verrouillage 14, 15 sont situés sur le flanc de la partie serpentine 31, respectivement près des extrémités 35, 37 de cette dernière, pour coopérer avec deux creux de verrouillage correspondants 25, 26. De même, deux ergots de verrouillage 16, 17 sont situés sur le flanc de la partie serpentine 32, respectivement près des extrémités 36, 38 de cette dernière, pour coopérer avec deux creux de verrouillage correspondants 27, 28.

Le flanc extérieur de la partie de liaison 33 est en contact avec une surface d'appui 39 du poussoir 23. Le flanc extérieur de la partie de liaison 34 est en contact avec une surface d'appui 40 du poussoir 24. Dans l'état ouvert et l'état fermé du fermoir, du fait de la précontrainte du ressort 13 les parties de liaison 33, 34 appuient sur les poussoirs 23, 24 dans des directions opposées pour les maintenir écartés. Les poussoirs 23, 24 comportent des ergots 41 (cf. figure 4) qui, dans la position de repos des poussoirs 23, 24, butent contre la paroi intérieure du logement 11. Lorsque les poussoirs 23, 24 sont actionnés, c'est-à-dire rapprochés l'un de l'autre, leurs surfaces d'appui 39, 40 poussent les parties de liaison 33, 34, ce qui comprime le ressort 13 et rétracte les ergots de verrouillage 14 à 17. Les poussoirs 23, 24 comprennent en outre des prolongements respectifs 42, 43 qui s'étendent sous la pièce monolithique 12 et qui se chevauchent. Chaque prolongement 42, 43 peut venir buter contre une surface de butée 44, 45 de l'autre poussoir. De la sorte, la course des poussoirs 23, 24 est limitée et on peut garantir que le ressort 13 ne dépassera pas sa limite élastique.

La forme serpentine des parties 31, 32 du ressort 13 confère auxdites parties 31, 32 une grande élasticité. Du fait de leur plus petite longueur, les parties de liaison 33, 34 sont plus rigides que les parties serpentines 31, 32 et isolent donc les parties serpentines 31, 32 l'une de l'autre. De cette manière, une opération de verrouillage de l'une des lames pivotantes 4, 5 sur la lame de base 1 sollicite la partie serpentine correspondante 31 ou 32 sans déformer, ou en déformant peu, l'autre partie serpentine. Les lames pivotantes 4, 5 peuvent donc être verrouillées l'une après l'autre sur la lame de base 1 sans risque que le verrouillage de l'une entraîne un déverrouillage de l'autre. De plus, grâce au caractère monolithique de la pièce 12, le fermoir selon l'invention est facile à fabriquer et à assembler.

La pièce monolithique 12 est par exemple en acier. Elle peut être réalisée par fraisage ou toute autre technique d'usinage appropriée. Dans le mode de réalisation illustré, les poussoirs 23, 24 sont des pièces séparées de la pièce monolithique 12. Cela permet de fabriquer la pièce monolithique 12 et les poussoirs 23, 24 dans des matériaux différents. Cela facilite en outre le dimensionnement du ressort 13. Toutefois, en variante, la pièce monolithique pourrait comprendre le ressort 13, les ergots de verrouillage 14 à 17 et les poussoirs 23, 24.

Dans des variantes de l'invention, on pourrait ne prévoir qu'un seul poussoir. Dans ce cas, seul le côté du fermoir où se trouve le poussoir serait équipé d'ergots et de creux de verrouillage.

## Revendications

1. Fermoir déployant pour bracelet comprenant :
- une lame de base (1),
- des première et deuxième lames pivotantes (4, 5) articulées respectivement aux deux extrémités de la lame de base (1) et pouvant se rabattre sur la lame de base (1),
- au moins un premier élément de verrouillage (14, 15) et au moins un deuxième élément de verrouillage (16, 17) associés à la lame de base (1),
- au moins un troisième élément de verrouillage (25, 26) associé à la première lame pivotante (4) et agencé pour coopérer avec l'au moins un premier élément de verrouillage (14, 15) pour verrouiller la première lame pivotante (4) sur la lame de base (1),
- au moins un quatrième élément de verrouillage (27, 28) associé à la deuxième lame pivotante (5) et agencé pour coopérer avec l'au moins un deuxième élément de verrouillage (16, 17) pour verrouiller la deuxième lame pivotante (5) sur la lame de base (1),
- au moins un poussoir (23, 24) agencé pour agir sur l'au moins un premier élément de verrouillage (14, 15) et l'au moins un deuxième élément de verrouillage (16, 17) afin de déverrouiller les lames pivotantes (4, 5), et
- un ressort (13) de rappel de l'au moins un poussoir (23, 24), le ressort (13), l'au moins un premier élément de verrouillage (14, 15) et l'au moins un deuxième élément de verrouillage (16, 17) faisant partie d'une même pièce monolithique (12),
**caractérisé en ce que** le ressort (13) comprend des première et deuxième parties serpentines (31, 32) portant respectivement l'au moins un premier élément de verrouillage (14, 15) et l'au moins un deuxième élément de verrouillage (16, 17), ces première et deuxième parties serpentines (31, 32) étant reliées par au moins une partie de liaison (33, 34) coopérant avec l'au moins un poussoir (23, 24).

2. Fermoir selon la revendication 1, **caractérisé en ce que** le ressort (13) est sous la forme d'une courbe fermée.

3. Fermoir selon la revendication 1 ou 2, **caractérisé en ce que** le ressort (13) est plan.

4. Fermoir selon l'une quelconque des revendications 1 à 3, **caractérisé en ce que** les première et deuxième parties serpentines (31, 32) sont symétriques.

5. Fermoir selon l'une quelconque des revendications 1 à 4, **caractérisé en ce que** le ressort (13) est situé dans un logement (11) de la lame de base (1).

6. Fermoir selon la revendication 5, **caractérisé en ce que** ledit logement (11) de la lame de base (1) est fermé par un couvercle (18).

7. Fermoir selon l'une quelconque des revendications 1 à 6, **caractérisé en ce que** l'au moins un poussoir comprend des premier et deuxième poussoirs (23, 24) situés de part et d'autre de la lame de base (1), **en ce que** l'au moins un premier élément de verrouillage comprend des éléments de verrouillage (14, 15) associés respectivement aux premier et deuxième poussoirs (23, 24) et agencés pour coopérer avec des éléments de verrouillage respectifs (25, 26) de l'au moins un troisième élément de verrouillage, et **en ce que** l'au moins un deuxième élément de verrouillage comprend des éléments de verrouillage (16, 17) associés respectivement aux premier et deuxième poussoirs (23, 24) et agencés pour coopérer avec des éléments de verrouillage respectifs (27, 28) de l'au moins un quatrième élément de verrouillage.

8. Fermoir selon la revendication 7, **caractérisé en ce que** les premier et deuxième poussoirs (23, 24) sont agencés pour pouvoir buter l'un contre l'autre afin de limiter leur course et la déformation du ressort (13).

9. Fermoir selon l'une quelconque des revendications 1 à 8, **caractérisé en ce que** l'au moins un premier élément de verrouillage (14, 15) et l'au moins un deuxième élément de verrouillage (16, 17) sont des ergots, et **en ce que** l'au moins un troisième élément de verrouillage (25, 26) et l'au moins un quatrième élément de verrouillage (27, 28) sont des creux formés dans les lames pivotantes (4, 5).

10. Fermoir selon l'une quelconque des revendications 1 à 9, **caractérisé en ce que** le ou chaque poussoir (23, 24) est une pièce distincte de la pièce monolithique (12).

## Patentansprüche

1. Faltverschluss für ein Armband, umfassend:
- eine Grundplatte (1),
- eine erste und zweite Schwenkplatte (4, 5), die jeweils an den zwei Enden der Grundplatte (1) angelenkt sind und die auf die Grundplatte (1) umgeklappt werden können,
- mindestens ein erstes Verriegelungselement (14, 15) und mindestens eine zweites Verriegelungselement (16, 17), die mit der Grundplatte (1) verbunden sind,
- mindestens ein drittes Verriegelungselement (25, 26), das mit der ersten Schwenkplatte (4) verbunden ist und ausgebildet ist, um mit dem mindestens einen ersten Verriegelungselement (14, 15) zusammenzuwirken, um die erste Schwenkplatte (4) auf der Grundplatte (1) zu verriegeln,
- mindestens ein viertes Verriegelungselement (27, 28), das mit der zweiten Schwenkplatte (5) verbunden ist und ausgebildet ist, um mit dem mindestens einen zweiten Verriegelungselement (16, 17) zusammenzuwirken, um die zweite Schwenkplatte (5) auf der Grundplatte (1) zu verriegeln,
- mindestens einen Drücker (23, 24), der ausgebildet ist, um auf das mindestens eine erste Verriegelungselement (14, 15) und das mindestens eine zweite Verriegelungselement (16, 17) einzuwirken, um die Schwenkplatten (4, 5) zu entriegeln,
- eine Rückstellfeder (13) des mindestens einen Drückers (23, 24), wobei die Feder (13), das mindestens eine erste Verriegelungselement (14, 15) und das mindestens eine zweite Verriegelungselement (16, 17) Teil eines gleichen monolithischen Stücks (12) sind,
**dadurch gekennzeichnet, dass** die Feder (13) einen ersten und zweiten serpentinförmigen Teil (31, 32) aufweist, die jeweils das mindestens eine erste Verriegelungselement (14, 15) und das mindestens eine zweite Verriegelungselement (16, 17) tragen, wobei dieses erste und zweite serpentinförmige Teil (31, 32) durch mindestens ein Verbindungsteil (33, 34) verbunden sind, das mit dem mindestens einen Drücker (23, 24) zusammenwirkt.

2. Verschluss nach Anspruch 1, **dadurch gekennzeichnet, dass** die Feder (13) in Form einer geschlossenen Kurve ist.

3. Verschluss nach Anspruch 1 oder 2, **dadurch gekennzeichnet, dass** das die Feder (13) eben ist.

4. Verschluss nach einem der Ansprüche 1 bis 3, **dadurch gekennzeichnet, dass** der erste und zweite serpentinförmige Teil (31, 32) symmetrisch sind.

5. Verschluss nach einem der Ansprüche 1 bis 4, **dadurch gekennzeichnet, dass** die Feder (13) in einer Aufnahme (11) der Grundplatte (1) angeordnet ist.

6. Verschluss nach Anspruch 5, **dadurch gekennzeichnet, dass** die Aufnahme (11) der Grundplatte (1) von einem Deckel (18) geschlossen ist.

7. Verschluss nach einem der Ansprüche 1 bis 6, **dadurch gekennzeichnet, dass** der mindestens eine Drücker einen ersten und zweiten Drücker (23, 24) aufweist, die beiderseits der Grundplatte (1) angeordnet sind, und dass das mindestens eine erste Verriegelungselement Verriegelungselemente (14, 15) aufweist, die jeweils mit dem ersten und zweiten Drücker (23, 24) verbunden sind und ausgebildet sind, um mit den jeweiligen Verriegelungselementen (25, 26) des mindestens einen dritten Verriegelungselements zusammenzuwirken, und dass das mindestens eine zweite Verriegelungselement Verriegelungselemente (16, 17) aufweist, die jeweils mit dem ersten und zweiten Drücker (23, 24) verbunden sind und ausgebildet sind, um mit jeweiligen Verriegelungselementen (27, 28) des mindestens einen vierten Verriegelungselements zusammenzuwirken.

8. Verschluss nach Anspruch 7, **dadurch gekennzeichnet, dass** der erste und zweite Drücker (23, 24) ausgebildet sind, um aneinander anzustoßen, um ihren Laufweg und die Verformung der Feder (13) zu begrenzen.

9. Verschluss nach einem der Ansprüche 1 bis 8, **dadurch gekennzeichnet, dass** das mindestens eine erste Verriegelungselement (14, 15) und das mindestens eine zweite Verriegelungselement (16, 17) Sporne sind und dass das mindestens eine dritte Verriegelungselement (25, 26) und das mindestens eine vierte Verriegelungselement (27, 28) Vertiefungen sind, die in den Schwenkplatten (4, 5) gebildet sind.

10. Verschluss nach einem der Ansprüche 1 bis 9, **dadurch gekennzeichnet, dass** die oder jede Feder (23, 24) ein Stück ist, das von dem monolithischen Stück (12) verschieden ist.

## Claims

1. Folding clasp for a bracelet, comprising;
- a base strip (1),
- first and second pivoting strips (4, 5) respectively articulated to the two ends of the base strip (1) and being able to be folded back onto the base strip (1),
- at least one first locking element (14, 15) and at least one second locking element (16, 17) associated with the base strip (1),
- at least one third locking element (25, 26) associated with the first pivoting strip (4) and arranged to co-operate with the at least one first locking element (14, 15) to lock the first pivoting strip (4) on the base strip (1),
- at least one fourth locking element (27, 28) associated with the second pivoting strip (5) and arranged to co-operate with the at least one second locking element (16, 17) to lock the second pivoting strip (5) on the base strip (1),
- at least one push-button (23, 24) arranged to act on the at least one first locking element (14, 15) and the at least one second locking element (16, 17) in order to unlock the pivoting strips (4, 5), and
- a spring (13) for returning the at least one push-button (23, 24), the spring (13), the at least one first locking element (14, 15) and the at least one second locking element (16, 17) forming part of a single monolithic piece (12),
**characterised in that** the spring (13) comprises first and second serpentine parts (31, 32) respectively supporting the at least one first locking element (14, 15) and the at least one second locking element (16, 17), these first and second serpentine parts (31, 32) being connected by at least one linking part (33, 34) co-operating with the at least one push-button (23, 24).

2. Clasp as claimed in claim 1, **characterised in that** the spring (13) is in the form of a closed curve.

3. Clasp as claimed in claim 1 or 2, **characterised in that** the spring (13) is flat.

4. Clasp as claimed in any one of claims 1 to 3, **characterised in that** the first and second serpentine parts (31, 32) are symmetrical.

5. Clasp as claimed in any one of claims 1 to 4, **characterised in that** the spring (13) is located in a housing (11) of the base strip (1).

6. Clasp as claimed in claim 5, **characterised in that** said housing (11) of the base strip (1) is closed by a cover (18).

7. Clasp as claimed in any one of claims 1 to 6, **characterised in that** the at least one push-button comprises first and second push-buttons (23, 24) located on either side of the base strip (1), **in that** the at least one first locking element comprises locking elements (14, 15) respectively associated with the first and second push-buttons (23, 24) and arranged to co-operate with respective locking elements (25, 26) of the at least one third locking element, and **in that** the at least one second locking element comprises locking elements (16, 17) respectively associated with the first and second push-buttons (23, 24) and arranged to co-operate with respective locking elements (27, 28) of the at least one fourth locking element.

8. Clasp as claimed in claim 7, **characterised in that** the first and second push-buttons (23, 24) are arranged to be able to abut one against the other in order to limit the travel thereof and the deformation of the spring (13).

9. Clasp as claimed in any one of claims 1 to 8, **characterised in that** the at least one first locking element (14, 15) and the at least one second locking element (16, 17) are lugs, and **in that** the at least one third locking element (25, 26) and the at least one fourth locking element (27, 28) are depressions formed in the pivoting strips (4, 5).

10. Clasp as claimed in any one of claims 1 to 9, **characterised in that** the or each push-button (23, 24) is a piece separate from the monolithic piece (12).
